# EUROPÄISCHE PATENTSCHRIFT

(11) **EP 2 422 970 B1**
(45) Veröffentlichungstag und Bekanntmachung des Hinweises auf die Patenterteilung: **23.10.2013**
(21) Anmeldenummer: 11175147.5
(22) Anmeldetag: 25.07.2011
(51) Int. Cl.: B31B 1/04

(54) **Faltschachtelklebemaschine**
Folding box gluing machine
Machine de collage de boîte pliante

(30) Priorität: 31.08.2010 DE 102010036015
(43) Veröffentlichungstag der Anmeldung: 29.02.2012
(73) Patentinhaber: Heidelberger Druckmaschinen AG, 69115 Heidelberg (DE)
(72) Erfinder: Bruns, Dirk, 47802 Krefeld (DE); Diehr, Wolfgang, 41515 Grevenbroich (DE); Hartstock, Uwe, 41334 Nettetal (DE); Padar, Sedat, 50769 Köln (DE); Schmid, Frank, 47807 Krefeld (DE)

(56) Entgegenhaltungen:
- EP-A2- 2 172 329
- DE-A1- 4 443 031
- DE-A1-102004 022 344

## Beschreibung

Die Erfindung betrifft eine Faltschachtelklebemaschine mit mehreren modulförmig aufgebauten Bearbeitungsstationen zur Herstellung von Faltschachtelzuschnitten gemäß dem Oberbegriff von Anspruch 1.

Faltschachtelklebemaschinen der gattungsgemäßen Art zur Herstellung von Faltschachteln aus Faltschachtelzuschnitten weisen bekanntermaßen zumindest die folgenden Module als Bearbeitungsstationen auf:
- Einen Einleger, der die zu verarbeitenden Zuschnitte mit hoher Geschwindigkeit aus einem Stapel nacheinander abzieht und einzeln der nachfolgenden ersten Bearbeitungsstation zuführt,
- Ein Auftragwerk für Klebstoff, üblicherweise Leim, das auf die zu verklebenden Faltlappen einen Klebstoffstreifen aufträgt und
- Eine Faltstation, in der die mit einem Klebestreifen versehenen Zuschnittteile zur Herstellung einer Klebeverbindung um 180° umgelegt, also gefaltet werden.
- Im Anschluss an die Faltstation ist üblicherweise eine sogenannte Überleitstation angeordnet, in der die Schachteln gezählt, markiert und - falls schadhaft - ausgeschleust werden können.
- Danach folgt eine Pressstation, an deren Anfang ein Schuppenstrom aus gefalteten Zuschnitten gebildet wird, der in der Pressstation für einige Zeit unter Druck gehalten wird, damit die beiden Zuschnitte an der Klebenaht verbunden werden.

Die einzelnen Bearbeitungsstationen weisen zum Transport der Faltschachtelzuschnitte angetriebene Fördermittel auf. Diese bestehen beispielsweise aus jeweils einem an der Seite der Maschine angeordneten oberen und unteren Förderriemen, wobei der untere Förderriemen in einer Rollenwange und der obere Förderriemen in einer Rollschiene geführt ist. Die Förderriemen sind querverstellbar angeordnet und können somit auf das jeweilige Faltschachtelzuschnittformat eingestellt werden. Die Zuschnitte werden mit der bedruckten Seite nach unten zwischen dem oberen und unteren Förderriemen transportiert. Aus der DE 10 2004 022 344 A1 ist eine solche Faltschachtelklebemaschine bekannt.

Es gibt jedoch Anwendungsfälle, bei denen die durchgehenden unteren Förderriemen stören, weil beispielsweise mit einer Zeilenkamera ein Bild der gesamten bedruckten Zuschnittbreite zu Kontrollzwecken aufgenommen werden soll. Um eine Lücke für die Kamerainspektion über die komplette Zuschnittbreite zu schaffen, wird beispielsweise der obere Förderriemen durchgehend beibehalten und der untere Förderriemen geteilt. Konstruktionsbedingt ist es aufwendig, den hinteren unteren Förderriemen anzutreiben. Es gibt jedoch auch Anwendungsfälle, wo der obere oder der obere und der untere Förderriemen geteilt ausgeführt wird.

Aufgabe der vorliegenden Erfindung ist es deshalb, Transportvorrichtungen zu schaffen, die einfach und sicher auch über Transportlücken entweder innerhalb eines Moduls oder zwischen zwei Modulen Schachtelzuschnitte transportieren.

Diese Aufgabe wird gelöst durch die kennzeichnenden Merkmale des Anspruchs 1.

In einer bevorzugten Ausführungsform weist die Faltschachtelklebemaschine mehrere hintereinander angeordnete Bearbeitungsmodule zur Herstellung von Faltschachteln aus Faltschachtelzuschnitten auf. Die Bearbeitungsmodule weisen jeweils eine Transportvorrichtung auf, die mindestens eine obere und eine untere Fördereinrichtung aufweist, deren Fördermittel einander berühren. Die Schachtelzuschnitte werden zwischen diesen oberen und unteren Fördereinrichtungen transportiert. Um nun eine Lücke innerhalb des Moduls oder zwischen zwei Modulen sicher zu überbrücken, ist mindestens eine der oberen und / oder unteren Fördereinrichtungen geteilt ausgebildet und besteht aus mindestens zwei Fördereinrichtungen, die einen Abstand zueinander aufweisen. Um einen sicheren Transport der Faltschachtelzuschnitte auch über die Lücke hinweg zu gewährleisten, ist mindestens eine der Fördereinrichtungen mit einem Antrieb verbunden.

Erfindungsgemäß ist der Abstand zwischen den geteilten Fördereinrichtungen veränderbar. Dies ist besonders einfach zu verwirklichen bei

Ausführungsformen, die als Fördermittel Bänder, Gurte, Walzen, Saugwalzen, Saugbleche oder Saugbänder aufweisen.

Nachfolgend wird die Erfindung anhand verschiedener Ausführungsbeispiele erläutert:
- Figur 1: zeigt in einer perspektivischen Darstellung beispielhaft einzelne Bearbeitungsstationen einer Faltschachtelklebemaschine
- Figur 2: zeigt die durchgehende Transportvorrichtung gemäß Stand der Technik in einer Bearbeitungsstation einer Faltschachtelklebemaschine
- Figuren 3a-3e: zeigen in schematischer Darstellung erfindungsgemäße Transportvorrichtungen in Form von Riemenförderern
- Figur 4: Alternative erfindungsgemäße Transportvorrichtung mit Saugband
- Figuren 5a+5b: Alternative erfindungsgemäße Transportvorrichtungen mit Transportwalzen
- Figuren 6a+6b: Alternative erfindungsgemäße Transportvorrichtungen mit Transportkugeln
- Figur 7: Alternative erfindungsgemäße Transportvorrichtungen mit Saugwalze
- Figur 8a+8b: Alternative erfindungsgemäße Transportvorrichtungen mit Saugblech

Alle Faltschachtelklebemaschinen nach den Ausführungsbeispielen enthalten mehrere Bearbeitungsstationen, die von den Schachtelzuschnitten nacheinander durchlaufen werden.

Figur 1 zeigt beispielhaft einzelne Bearbeitungsstationen einer solchen Faltschachtelklebemaschine.

Die Faltschachtelklebemaschine beginnt in Figur 1 rechts unten mit einem Einleger 1, der die zu verarbeitenden Zuschnitte mit hoher Geschwindigkeit aus einem Stapel nacheinander abzieht und einzeln der nachfolgenden Bearbeitungsstation zuführt. Im Anschluss an den Einleger 1 folgt eine Ausrichtestation 4, in der die Zuschnitte einzeln gegen einen seitlichen Anschlag ausgerichtet werden. Durch die Ausrichtstation führen quer positionierbare Maschinenkomponenten in Form von zwei Riemenpaaren, die als Förderelemente dienen und über Stellantriebe quer positioniert werden können.

Anschließend folgt ein Vorbrecher 6 und ein erstes Faltmodul 7. Sowohl durch den Vorbrecher 6 als auch durch das Faltmodul 7 führen quer positionierbare Maschinenkomponenten in Form von Riemenpaaren als Förderelemente, die abhängig vom Zuschnittstyp mit einem Stellantrieb quer positioniert werden.

Auf das Faltmodul 7 folgt eine Drehstation 9. Die Drehstation 9 enthält zum Drehen der Zuschnitte um eine senkrechte Achse um 90° zwei parallel nebeneinander angeordnete Förderstrecken, deren Geschwindigkeit getrennt einstellbar ist. Die Zuschnitte liegen auf beiden Förderstrecken auf, so dass sie bei unterschiedlichen Geschwindigkeiten der beiden Förderstrecken gedreht werden. Die beiden Förderstrecken enthalten angetriebene Rollen als Förderelemente.

Im Anschluss an die Drehstation 9 folgt eine weitere Ausrichtestation 10, die in ihrem Aufbau der Ausrichtestation hinter dem Einleger 1 entspricht. Sie enthält somit wiederum quer positionierbare Maschinenkomponenten in Form von Förderriemenpaaren als Förderelemente.

Die nächste Bearbeitungsstation 13 dient dazu, vom Schachteltyp abhängige Bearbeitungsvorgänge durchzuführen; beispielsweise werden weitere Rilllinien vorgebrochen oder Sonderfaltungen durchgeführt. Auch durch die Bearbeitungsstation 13 führen Riemenpaare als Förderelemente, die mit Stellantrieben quer positioniert werden können.

Anschließend folgt eine Faltstation 14, in der vorher mit einer Klebenaht versehene Zuschnittteile um 180° umgefaltet werden. Die Faltstation 14 enthält Riemenpaare als Förderelemente und ein Klebstoffauftragwerk, die mittels Stellantrieben in ihre vom Zuschnittstyp abhängige Querposition bewegt werden können. Anschließend folgt eine Überleitstation 15, von der die gefalteten, mit noch nicht abgebundenen Klebenähten versehenen Zuschnitte in allen Teilen exakt ausgerichtet der nachfolgenden Sammel- und Presseinrichtung 16 zugeführt werden. In der Sammel- und Presseinrichtung 16 wird zunächst ein Schuppenstrom aus gefalteten Zuschnitten gebildet, der anschließend zwischen fördernden Pressbändern für einige Zeit unter Druck gehalten wird, damit die Klebenähte abbinden. Die Überleitstation enthält ebenfalls Riemenpaare, die mittels Stellantrieben querverstellt werden können.

Figur 2 zeigt beispielhaft eine Transportvorrichtung 8 mit jeweils einer linken und rechten oberen Fördereinrichtung 3, 3' und jeweils einer linken und rechten unteren Fördereinrichtung 2, 2', die im vorliegenden Beispiel als Riemenförderer mit entsprechenden Förderriemen als Fördermittel 5, 5', 12, 12' ausgebildet ist. Die Fördereinrichtungen 3, 3', 2, 2' sind auf Rundtraversen 11 gelagert, so dass sie auf die jeweilige Schachtelzuschnittbreite eingestellt werden können.

In den folgenden schematischen Darstellungen wird der besseren Übersichtlichkeit wegen jeweils nur eine obere und untere Fördereinrichtung dargestellt.

Die Figuren 3a bis 3e zeigen verschiedene erfindungsgemäße Transportvorrichtungen 20 in Form von Riemenförderern. In Figur 3a ist eine Möglichkeit dargestellt, einen Faltschachtelzuschnitt 24 sicher über eine Lücke mit der Abstandsbreite b zwischen zwei unteren Fördereinrichtungen 22, 22' zu transportieren. Der erfindungsgemäße Transport 20 besteht aus einer oberen Fördereinrichtung 21, die als Fördermittel 23 ein Transportband aufweist, welches um Umlenkrollen 26 geführt ist. Als untere Fördereinrichtung weist der Transport eine in Förderrichtung 25 gesehen erste untere Fördereinrichtung 22 und mit einer Abstandsbreite b zu dieser zweite untere Fördereinrichtung 22' auf. Beide unteren Fördereinrichtungen 22, 22' weisen als Fördermittel 23 ebenfalls Transportbänder auf, welche um Umlenkrollen 26 geführt sind. Die Fördermittel 23 der oberen und unteren Fördereinrichtungen 21, 22, 22' berühren einander und klemmen den zu transportierenden Faltschachtelzuschnitt zwischen sich ein. Die obere Fördereinrichtung ist in bekannter Weise in einer Rollschiene 29 und die unteren Fördereinrichtungen sind in Rollenwangen 28 gelagert.

Die in Förderrichtung 25 gesehen zweite Umlenkrolle 26, der in Förderrichtung 25 gesehen, ersten unteren Fördervorrichtung 22 ist mit einem nicht näher dargestellten Antrieb verbunden und dient somit als Antriebsrolle 27 für das Fördermittel 23 der unteren Fördereinrichtung 22. Durch Rotation der Antriebsrolle 27 gegen den Uhrzeigersinn wird das Fördermittel 23 der unteren Fördereinrichtung 22 ebenfalls gegen den Uhrzeigersinn in Bewegung gesetzt. Da der obere Trum des Fördermittels 23 der unteren Fördereinrichtung 22 den unteren Trum des Fördermittels 23 der oberen Fördereinrichtung 21 berührt, wird das Fördermittel 23 der oberen Fördereinrichtung 21 aufgrund der Reibung zwischen den beiden Fördermitteln 23 im Uhrzeigersinn in Bewegung gesetzt. Analog wird aufgrund der Reibung zwischen den Fördermitteln 23 der oberen Fördereinrichtung 21 und der in Förderrichtung gesehen zweiten unteren Fördereinrichtung 22' das Fördermittel 23 der zweiten unteren Fördereinrichtung 22' gegen den Uhrzeigersinn in Bewegung gesetzt. Ein zwischen den Fördermitteln 23 eingeklemmter Faltschachtelzuschnitt wird auf diese Weise in Förderrichtung 25 transportiert.

In Figur 3b ist eine alternative Transportvorrichtung 20 gezeigt. Im Unterschied zur Transportvorrichtung 20 der Figur 3a wird in der Transportvorrichtung gemäß Figur 3b die in Förderrichtung 25 gesehen zweite Umlenkrolle 26 der in Förderrichtung 25 gesehen zweiten unteren Fördereinrichtung 22' mit einem nicht näher dargestellten Antrieb verbunden und dient somit als Antriebsrolle 27. Durch die Antriebsrolle 27 wird somit das Fördermittel 23 der in Förderrichtung 25 gesehen zweiten unteren Fördereinrichtung 22' angetrieben. Über die Reibung wird hierdurch das Fördermittel 23 der oberen Fördereinrichtung 21 angetrieben und hierdurch wiederum über die Reibung das Fördermittel 23 der in Förderrichtung 25 gesehen unteren Fördereinrichtung 22.

In Figur 3c ist eine weitere alternative Transportvorrichtung 20 dargestellt. In dieser Ausführungsform wird die in Förderrichtung 25 gesehen zweite Umlenkrolle 26 der oberen Fördereinrichtung 21 als Antriebsrolle vorgesehen. Der Antrieb der unteren Fördereinrichtungen 22, 22' erfolgt über Reibung der sich berührenden Fördermittel 23.

In Figur 3d ist eine weitere alternative Transportvorrichtung 20 dargestellt. In dieser Ausführungsform wird die in Förderrichtung 25 gesehen zweite Umlenkrolle 26 der in Förderrichtung 25 gesehen ersten unteren Fördereinrichtung 22 und zusätzlich die in Förderrichtung 25 gesehen zweite Umlenkrolle 26 der in Förderrichtung 25 gesehen zweiten unteren Fördereinrichtung 22' als Antriebsrolle 27 vorgesehen. Der Antrieb der oberen Fördereinrichtung 21 erfolgt über Reibung der sich berührenden Fördermittel 23.

In Figur 3e ist eine weitere alternative Transportvorrichtung 20 dargestellt. In dieser Ausführungsform werden sowohl die obere Fördereinrichtung 21 als auch die beiden unteren Fördereinrichtungen 22, 22' jeweils von einer Antriebsrolle 27 angetrieben.

Die erfindungsgemäßen Transportvorrichtungen 20 nach den Figuren 3a bis 3e stellen eine kostengünstige und sichere Möglichkeit dar, Faltschachtelzuschnitte über Lücken innerhalb eines Moduls zu transportieren, wobei die Lücken, je nach Bedarf, unterschiedlich groß sein können.

Die dargestellten Transportvorrichtungen sind nicht als abschließend zu betrachten. Es sind auch noch weitere Alternativen möglich. Darüber hinaus können diese Antriebskonzepte nicht nur genutzt werden, um Lücken innerhalb eines Moduls zu überbrücken. Es ist ebenso möglich, diese Antriebskonzepte zu nutzen, um Lücken zwischen zwei Modulen zu überbrücken.

In den in den Figuren 3a bis 3e dargestellten Ausführungsformen sind die Fördermittel 23 als Transportbänder oder Transportgurte ausgeführt.

In der Figur 4 ist hierzu eine alternative Möglichkeit dargestellt. Bei der dargestellten Transportvorrichtung 20 ist das Fördermittel 23 für die obere Fördereinrichtung 21 als Saugband ausgeführt. Der Schachtelzuschnitt wird über den Saugkasten 31, der mit einem Saugluftanschluss 30 verbunden ist, über die Löcher 32 im Saugband angesaugt. Der Transport erfolgt dann wie in den vorherigen Ausführungen dadurch, dass mindestens eine der Umlenkrollen 26 der oberen Fördereinrichtung 21 oder der beiden unteren Fördereinrichtungen 22, 22' mit einem Antrieb verbunden ist.

In den Figuren 5a und 5b sind zwei weitere alternative Ausführungsformen dargestellt. In Figur 5a sind die beiden unteren Fördereinrichtungen 22 und 22' mit Walzen 33 als Fördermittel ausgeführt und die obere Fördereinrichtung 21 als Riemenförderer mit in Förderrichtung 25 gesehen zweiter Umlenkrolle 26 als angetriebene Umlenkrolle. In der Figur 5b ist es umgekehrt. Die obere Fördereinrichtung 21 ist mit Walzen 33 als Fördermittel ausgeführt und die unteren Fördereinrichtungen 22, 22' jeweils als angetriebene Riemenförderer.

In den Figuren 6a und 6b sind zwei weitere alternative Ausführungsformen dargestellt. Im Unterschied zu den Ausführungen gemäß den Figuren 5a und 5b sind die Walzen 33 als Kugeln 36 ausgebildet, die in einer nicht näher dargestellten Kugelleiste gelagert sind.

In der Figur 7 ist eine weitere alternative Ausführungsform dargestellt. In dieser Ausführungsform weist die Transportvorrichtung 20 zwei angetriebene untere Fördereinrichtungen 22, 22' auf. Die obere Fördereinrichtung 21 besteht aus Walzen 33 und einer Saugwalze 34 mit einem feststehenden Saugkopf 35. Die rotierende Saugwalze 34 befindet sich über der Lücke mit dem Abstand b zwischen den beiden unteren Fördereinrichtungen 22, 22'. In der Hohlkammer der Saugwalze 34 befindet sich ein Saugkopf 35, der die Faltschachtelzuschnitte 24 ansaugt. Der Saugbereich innerhalb der Walze ist im unteren Bereich eingeschränkt, wodurch der Zuschnitt beim Verlassen der Lücke wieder freigegeben wird. Analog zu den Varianten der Figuren 5b und 6b können auch bei dem Ausführungsbeispiel gemäß Figur 7 die Walzen 33 durch Kugeln 36 ersetzt werden. Weiterhin könnten die oberen Fördereinrichtungen vor und nach der Saugwalze 34 als Förderriemen 23 mit Umlenkrollen 26 ausgebildet sein.

In den Figuren 8a und 8b ist eine weitere alternative Ausführungsform dargestellt. Bei der dargestellten Transportvorrichtung 20 ist das Fördermittel 23 für die obere Fördereinrichtung 21 als Transportband ausgeführt. Das Fördermittel 23 wird derart um Umlenkrollen 26 und 40 geführt, dass eine Lücke für einen Saugkasten 31 entsteht. Der Schachtelzuschnitt 24 wird über den Saugkasten 31, der mit einem Saugluftanschluss 30 verbunden ist, über Löcher 38 in einem Saugblech 37, welches beispielsweise als starres Saugblech ausgeführt ist, angesaugt.

Die Transportvorrichtung 20 weist weiterhin zwei untere Fördereinrichtungen 22, 22' auf, die um Umlenkrollen 26 geführt sind. Der Transport der Schachtelzuschnitte 24 erfolgt dann, wie bereits in vorigen Ausführungsformen beschrieben, dadurch, dass mindestens eine der Umlenkrollen 26 der oberen Fördereinrichtung 21 oder der beiden unteren Fördereinrichtungen 22, 22' mit einem Antrieb verbunden ist. Damit die Schachtelzuschnitte 24 störungsfrei unter den Saugkasten 31 transportiert werden können, weist dieser vorteilhafterweise eine Einlaufhilfe 39 auf.

In dieser Ausführungsform ist somit im oberen Bereich eine Lücke für den Saugkasten geschaffen worden und im unteren Bereiche eine Lücke für beispielsweise eine Zeilenkamera oder ein Bearbeitungswerkzeug.

### Bezugszeichenliste

- 1: Einleger
- 2, 2': untere Fördereinrichtung
- 3,3': obere Fördereinrichtung
- 4: Ausrichtestation
- 5, 5': Fördermittel
- 6: Vorbrecher
- 7: Faltmodul
- 8: Transportvorrichtung
- 9: Drehstation
- 10: Ausrichtestation
- 11: Rundtraverse
- 12, 12': Fördermittel
- 13: Bearbeitungsstation
- 14: Faltstation
- 15: Überleitstation
- 16: Sammel- und Presseinrichtung
- 20: Transportvorrichtung
- 21: obere Fördereinrichtung
- 22, 22': untere Fördereinrichtung
- 23: Fördermittel
- 24: Faltschachtelzuschnitt
- 25: Förderrichtung
- 26: Umlenkrollen
- 27: angetriebene Umlenkrolle
- 28: Rollenwange
- 29: Rollschiene
- 30: Saugluftanschluss
- 31: Saugkasten
- 32: Löcher im Saugband
- 33: Walzen
- 34: Saugwalze
- 35: Saugkopf
- 36: Kugel
- 37: starres Saugblech
- 38: Löcher im Saugblech
- 39: Einlaufhilfe
- 40: Umlenkrolle
- b: Abstandsbreite

## Patentansprüche

1. Faltschachtelklebemaschine mit mehreren hintereinander angeordneten Bearbeitungsmodulen zur Herstellung von Faltschachteln aus Faltschachtelzuschnitten, wobei die Bearbeitungsmodule jeweils eine Transportvorrichtung, die mindestens eine obere und eine untere Fördereinrichtung mit sich berührenden Fördermitteln für den Transport der Schachtelzuschnitte aufweist, wobei die Schachtelzuschnitte zwischen den oberen und unteren Fördereinrichtungen in Förderrichtung transportiert wird,
**dadurch gekennzeichnet,**
**dass** die untere Fördereinrichtung geteilt ausgebildet ist und aus mindestens zwei Fördereinrichtungen besteht, die in Förderrichtung einen Abstand zueinander aufweisen, wobei der Abstand in Förderrichtung zwischen den geteilten Fördereinrichtungen veränderbar ist und, wobei mindestens eine der Fördereinrichtungen mit einem Antrieb verbunden ist.

2. Faltschachtelklebemaschine nach Anspruch 1,
**dadurch gekennzeichnet,**
**dass** die Fördermittel der Fördereinrichtungen als Transportbänder oder Gurtbänder und / oder Saugbänder und / oder Saugblech und / oder Walzen und / oder Kugeln und / oder Saugwalzen ausgeführt sind.

3. Faltschachtelklebemaschine nach einem der Ansprüche 1 bis 2,
**dadurch gekennzeichnet,**
**dass** die in **Förderrichtung** (25) gesehen zweite Umlenkrolle (26), der in Förderrichtung (25) gesehen ersten unteren Fördereinrichtung (22) mit einem Antrieb verbunden ist und somit als Antriebsrolle (27) für das Fördermittel (23) der unteren Fördereinrichtung (22) dient.

4. Faltschachtelklebemaschine nach einem der Ansprüche 1 bis 2,
**dadurch gekennzeichnet,**
**dass** die in Förderrichtung (25) gesehen zweite Umlenkrolle (26), der in Förderrichtung (25) gesehen zweiten unteren Fördereinrichtung (22') mit einem Antrieb verbunden ist und somit als Antriebsrolle (27) für das Fördermittel (23) der unteren Fördereinrichtung (22') dient.

5. Faltschachtelklebemaschine nach einem der Ansprüche 1 bis 2,
**dadurch gekennzeichnet,**
**dass** die in Förderrichtung (25) gesehen zweite Umlenkrolle (26) der oberen Fördereinrichtung (21) mit einem Antrieb verbunden ist und somit als Antriebsrolle (27) für das Fördermittel (23) der oberen Fördereinrichtung (21) dient.

6. Faltschachtelklebemaschine nach einem der Ansprüche 1 bis 2,
**dadurch gekennzeichnet,**
**dass** die in Förderrichtung (25) gesehen zweite Umlenkrolle (26) der beiden unteren Förderrichtungen (22, 22') mit einem Antrieb verbunden sind und somit als Antriebsrollen (27) für das Fördermittel (23) der unteren Fördereinrichtungen (22, 22') dienen.

7. Faltschachtelklebemaschine nach einem der Ansprüche 1 bis 2,
**dadurch gekennzeichnet,**
**dass** die in Förderrichtung (25) gesehen erste Umlenkrolle (26) der in Förderrichtung (25) gesehen ersten Förderrichtungen (22) und die in Förderrichtung (25) gesehen zweiten Umlenkrollen (26) der oberen Fördereinrichtung (21) und der Förderrichtung (25) gesehen zweiten Fördereinrichtung (22') mit einem Antrieb verbunden sind und somit als Antriebsrollen (27) für das Fördermittel (23) der unteren Fördereinrichtungen (22, 22') und der oberen Fördereinrichtung (21)dienen.

## Claims

1. Folder gluer including several processing modules arranged in series for producing folding boxes out of folding box blanks, each processing module including a transport device that has at least one upper and one lower conveying device including conveying means that contact each other for transporting the box blanks, which are transported in a conveying direction between the upper and lower conveying devices,
**characterized in**
**that** the lower conveying device is divided and consists of at least two conveying devices that are at a distance to each other in the conveying direction, wherein the distance between the divided conveying devices in the conveying direction is modifiable and wherein at least one of said conveying devices is connected to a drive.

2. Folder gluer according to Claim 1,
**characterized in**
**that** the conveying means of the conveying devices are embodied as transport belts or tapes and/or suction belts and/or a suction plate and/or rollers and/or balls and/or suction rollers.

3. Folder gluer according to one of Claims 1 to 2,
**characterized in**
**that** the second deflection roller (26) as viewed in the conveying direction (25) of the first lower conveying device (22) as viewed in the conveying direction (25) is connected to a drive and is thus used as a drive roller (27) for the conveying means (23) of the lower conveying device (22)

4. Folder gluer according to one of Claims 1 to 2,
**characterized in**
**that** the second deflection roller (26) as viewed in the conveying direction (25) of the second lower conveying device (22') as viewed in the conveying direction (25) is connected to a drive and is thus used as a drive roller (27) for the conveying means (23) of the lower conveying device (22').

5. Folder gluer according to one of Claims 1 to 2,
**characterized in**
**that** the second deflection roller (26) as viewed in the conveying direction (25) of the upper conveying device (21) is connected to a drive and is thus used as a drive roller (27) for the conveying means (23) of the upper conveying device (21).

6. Folder gluer according to one of Claims 1 to 3,
**characterized in**
**that** the second deflection rollers (26) as viewed in the conveying direction (25) of the two lower conveying devices (22, 22') are connected to a drive and are thus used as drive rollers (27) for the conveying means (23) of the lower conveying devices (22, 22').

7. Folder gluer according to one of Claims 1 to 3,
**characterized in**
**that** the first deflection roller (26) as viewed in the conveying direction (25) of the first conveying devices (22) as viewed in the conveying direction (25) and the second deflection rollers (26) as viewed in the conveying direction (25) of the upper conveying device (21) and of the second conveying device (22') as viewed in the conveying direction (25) are connected to a drive and are thus used as drive rollers (27) for the conveying means (23) of the lower conveying devices (22, 22') and of the upper conveying device (21).

## Revendications

1. Colleuse de boîtes pliantes avec plusieurs modules de traitement disposés les uns derrière les autres pour la fabrication de boîtes pliantes composées de découpes de boîtes pliantes, les modules de traitement présentant respectivement un dispositif de transport, qui présente au moins un dispositif de convoyage supérieur et un dispositif de convoyage inférieur avec des moyens de convoyage se touchant pour le transport des découpes de boîte, les découpes de boîte étant transportées entre les dispositifs supérieurs et inférieurs dans la direction de convoyage,
**caractérisée en ce que**
le dispositif inférieur de convoyage est divisé et se compose d'au moins deux dispositifs de convoyage qui présentent une distance entre eux dans la direction de convoyage, la distance étant modifiable dans la direction de transport entre les deux dispositifs de transport divisés et au moins l'un des dispositifs de convoyage étant relié à un entraînement.

2. Colleuse de boîtes pliantes selon la revendication 1,
**caractérisée en ce que**
les moyens de convoyage des dispositifs de convoyages sont réalisés comme des tapis de transport ou à courroie et / ou comme des bandes d'aspiration et/ou de tôles d'aspiration et / ou de rouleaux et/ou des sphères et/ou des rouleaux d'aspiration.

3. Colleuse de boîtes pliantes selon l'une de revendications 1 à 2,
**caractérisée en ce que**
la seconde poulie de renvoi (26) vue dans la direction de convoyage (25) qui est reliée à un entraînement, dans le second dispositif de convoyage inférieur (22) vu dans la direction de convoyage (25), sert ainsi de poulies d'entraînement (27) pour le moyen de convoyage (23) du dispositif de convoyage inférieur (22).

4. Colleuse de boîtes pliantes selon l'une de revendications 1 à 2,
**caractérisée en ce que**
la seconde poulie de renvoie (26) vue dans la direction de convoyage (25) qui est reliée à un entraînement, dans le second dispositif de convoyage inférieur (22') vu dans la direction de convoyage (25), sert ainsi de poulies d'entraînement (27) pour le moyen de convoyage (23) du dispositif inférieur de convoyage (22').

5. Colleuse de boîtes pliantes selon l'une des revendications 1 à 2,
**caractérisée en ce que**
la seconde poulie de renvoie (26) du dispositif de convoyage supérieure (21), vue dans la direction de convoyage (25), est reliée à un entraînement, et sert ainsi de poulies d'entraînement (27) pour le moyen de convoyage (23) du dispositif supérieur de convoyage (21).

6. Colleuse de boîtes pliantes selon l'une des revendications 1 à 2,
**caractérisée en ce que**
la seconde poulie de renvoie (26) des deux dispositifs inférieurs de convoyage (22, 22'), vue dans la direction de convoyage (25) est reliée à un entraînement, et sert ainsi de poulies d'entraînement (27) pour le moyen de convoyage (23) des dispositifs inférieurs de convoyage (22, 22').

7. Colleuse de boîtes pliantes selon l'une des revendications 1 à 2,
**caractérisée en ce que**
la première poulie de renvoie (26) des premiers dispositifs supérieurs de convoyage (22), vue dans la direction de convoyage (25) et les secondes poulies de renvoie (26) du dispositif supérieur de convoyage (21) du second dispositif de convoyage (22') vu dans la direction de convoyage (25) sont reliées à un entraînement et servent ainsi de poulies d'entraînement (27) pour le moyen de convoyage (23) des dispositifs inférieurs de convoyage (22, 22') et du dispositif supérieur de convoyage (21).
